# FASCICULE DE BREVET EUROPEEN

(11) **EP 0 369 085 B1**
(45) Date de publication et mention de la délivrance du brevet: **04.05.1994**
(21) Numéro de dépôt: 88440096.1
(22) Date de dépôt: 17.11.1988
(51) Int. Cl.: E06B 3/60

(54) **Profilé de sécurité pour huisseries métalliques**
Sicherheitsprofil für Metalleinfassungen
Security profile for metal frames

(43) Date de publication de la demande: 23.05.1990
(73) Titulaire: RITZENTHALER S.A., Société Anonyme, 67600 Baldenheim (FR); Diemert, Jean-Marc, F-67600 Selestat (FR)
(72) Inventeur: Diemert, Jean-Marc, Baldenheim 67600 Selestat (FR)
(74) Mandataire: Nuss, Pierre

(56) Documents cités:
- DE-B- 1 509 401
- DE-U- 1 797 445
- DE-U- 1 879 720

## Description

La présente invention concerne le domaine de la menuiserie métallique, en particulier celui des menuiseries dites de sécurité et destinées à résister à diverses agressions, notamment celles résultant de l'utilisation de grosses masses, de pieds de biche, d'armes à feu, de pierres, ou autres.

Actuellement, les périmètres de sécurité de locaux à protéger contre les agressions, tels que portes, fenêtres, vitrines, cloisons, sas, sont généralement équipés de profilés destinés à recevoir des remplissages de sécurité en verre feuilleté de diverses épaisseurs, ou en verre revêtu de films spéciaux, ou encore de panneaux pleins en acier de blindage. Ces profilés sont généralement en aluminium extrudé.

Les profilés existants, qui sont utilisés pour réaliser les châssis de réception de tels remplissages, sont conçus de telle manière qu'ils puissent être posés facilement dans la baie réservée à cet effet. Le remplissage est mis en place dans le cadre du châssis après scellement de ce dernier, puis sa fixation dans ledit cadre est assurée sur le pourtour de la baie au moyen de parcloses fixées dans le cadre par clippage.

Ces profilés et parcloses connus ne permettent, cependant, pas de remplir toutes les conditions de sécurité et de fiabilité requises. En effet, les parcloses qui sont fixées dans le profilé formant le cadre du châssis du côté opposé à l'agression ne peuvent pas, de par leur construction, leur forme et leur mode de fixation, résister à de fortes poussées ou à des chocs lourds. En effet, les parcloses connues ne sont destinées qu'à résister à des poussées rencontrées habituellement dans le métier du bâtiment, à savoir à celles dues au vent, à des chutes d'objets ou de personnes. Ces parcloses, qui sont des éléments démontables, sont toujours placées au côté opposé à l'agression et ne peuvent donc pas résister à un tir soutenu d'une arme ou à l'agression à la masse ou au pied de biche, par exemple contre une vitrine, le remplissage transmettant toujours sur elle les efforts de l'agression.

Actuellement, les parcloses, qui se fixent par clippage dans le profilé formant le cadre, coopèrent parfois avec des ergots de verrouillage.

Toutefois, aucun des moyens de fixation disponibles actuellement ne permet de donner satisfaction en ce qui concerne les agressions précitées, du fait que les efforts issus d'une telle agression et transmis par le remplissage provoquent des déformations entraînant le démontage de la parclose et la chute du remplissage de sécurité. Ainsi, le châssis n'est plus en mesure de garantir un niveau de sécurité correspondant à celui offert par le remplissage.

On connaît également par DE-U-1 879 720 un dispositif de maintien de baie vitrée pour fenêtre ou porte mettant en oeuvre une parclose comprenant une jambe élastiquement déformable et pouvant être mise en place par clippage, c'est-à-dire par une légère déformation élastique d'au moins un de ses composants. De telles parcloses sont donc très facilement déformables lors d'une agression et ne peuvent pas, du fait de leur manque de rigidité, s'opposer à de fortes poussées ou à des chocs lourds.

En effet, les parcloses existantes ne permettent pas de résister à une force d'attaque se produisant généralement perpendiculairement ou sensiblement perpendiculairement à la surface du remplissage, quand une telle force d'attaque est développée au moyen d'une masse ou analogue, les éléments constitutifs de la parclose ayant tendance à se désolidariser.

La présente invention a pour but de pallier ces inconvénients.

Elle a, en effet, pour objet un profilé de sécurité pour huisseries métalliques, constitué par un profilé destiné à un remplissage de sécurité et par une parclose de fixation dudit remplissage, la parclose présentant, d'une part, deux appuis coopérant avec le profilé et, d'autre part, un troisième appui formant simultanément accrochage, caractérisé en ce que les appuis coopérant avec le profilé sont disposés suivant une ligne sensiblement perpendiculaire à une force d'attaque se produisant sur le remplissage et se combinent de manière à résister à une poussée transmise à la parclose, en ce que le troisième appui est indépendant des deux premiers appuis et non solidaire de leur déformation éventuelle, offrant, en cours d'attaque, un complément de résistance à la poussée et au basculement de la parclose hors de son logement dans le profilé, en ce que les trois points d'appui réalisent un assemblage rigide du profilé et de la parclose et, en coopération avec un joint, un maintien du remplissage et un blocage de la parclose en position de fermeture, et en ce que les deux premiers appuis sont situés respectivement en haut et en bas et de part et d'autre d'une languette de la parclose s'étendant avec une faible oblicité par rapport à la verticale sous le corps de la parclose et pénétrant dans le logement du profilé, qui est sous forme d'un V à fond légèrement applati et faiblement ouvert, et l'appui est sous forme d'une languette, recourbée en direction de la languette, raccordée au corps de la parclose sensiblement au niveau de l'appui et du côté opposé à ce dernier, s'étendant sensiblement perpendiculairement à ladite languette, et coopère, avec un léger jeu, avec un élément en forme de crochet du profilé prévu à l'extrémité du logement du côté opposé à l'appui de la parclose et en ce qu'un joint, coopérant avec un logement prévu à la partie supérieure de la parclose et mis en place après montage du remplissage et de la parclose, assure le maintien dudit remplissage et le blocage de la parclose.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue en élévation d'une paroi dont les baies sont équipées de menuiseries métalliques ;
la figure 2 est une vue en coupe,à plus grande échelle, d'un profilé conforme à l'invention servant à la réalisation d'un cadre de vitrine ;
la figure 3 est une vue encore agrandie, de détail, de la parclose ;
la figure 4 est une vue analogue à la figure 2 d'une variante de réalisation de l'invention, et
la figure 5 est une vue analogue aux figures 2 et 4 d'une autre variante de réalisation de l'invention.

La figure 1 des dessins annexés représente une paroi dont les baies sont équipées de menuiseries métalliques constituées par des profilés de base 1, 3 et 4, les profilés 1 et 4 étant destinés à la réception d'un remplissage 2, par exemple sous la forme d'une vitre blindée et le profilé 3 formant le cadre dormant d'une porte dont le profilé 4 constitue le cadre battant.

Dans le cas d'une agression, cette dernière vient du côté extérieur et induit des efforts dans le sens de la flèche F (figure 2) qui se transmettent, par l'intermédiaire du remplissage 2, sur la parclose 5 complétant le profilé 1 ou 4. L'étanchéité au niveau de la fixation du remplissage 2 dans le profilé 1 ou 4 est assurée, du côté extérieur, par un joint 6 monté sur une arête interne du profilé 1 ou 4 et, du côté intérieur par un joint 7 mis en place après montage du remplissage 2 et de la parclose 5, ce joint 7 assurant le maintien du remplissage 2 et le blocage de la parclose 5.

Le profilé de sécurité pour huisseries métalliques, qui est constitué par un profilé 1, 4 destiné à un remplissage de sécurité 2 et par une parclose 5 de fixation dudit remplissage 2, la parclose 5 présentant, d'une part, deux appuis 10 et 11 coopérant avec le profilé 1, 4 et, d'autre part, un troisième appui 12 formant simultanément accrochage, est caractérisé en ce que les appuis 10 et 11 coopérant avec le profilé 1, 4 sont disposés suivant une ligne sensiblement perpendiculaire à une force d'attaque se produisant sur le remplissage 2 et se combinent de manière à résister à une poussée F transmise à la parclose 5, en ce que le troisième appui 12 est indépendant des deux premiers appuis 10 et 11 et non solidaire de leur déformation éventuelle, offrant, en cours d'attaque, un complément de résistance à la poussée et au basculement de la parclose 5 hors de son logement 8 dans le profilé 1, 4, en ce que les trois points d'appui 10 à 12 réalisent un assemblage rigide du profilé 1, 4 et de la parclose 5 et, en coopération avec un joint 7, un maintien du remplissage 2 et un blocage de la parclose 5 en position de fermeture, et en ce que les appuis 10 et 11 sont situés respectivement en haut et en bas et de part et d'autre d'une languette 13 de la parclose 5 s'étendant avec une faible oblicité par rapport à la verticale sous le corps de la parclose 5 et pénétrant dans le logement 8 du profilé 1 ou 4, qui est sous forme d'un V à fond légèrement applati et faiblement ouvert, et l'appui 12 est avantageusement sous forme d'une languette, recourbée en direction de la languette 13, raccordée au corps de la parclose 5 sensiblement au niveau de l'appui 10 et du côté opposé à ce dernier, s'étendant sensiblement perpendiculairement à ladite languette 13, et coopère, avec un léger jeu 15, avec un élément en forme de crochet 14 du profilé 1 ou 4 prévu à l'extrémité du logement 8 du côté opposé à l'appui 10 de la parclose 5 et en ce qu'un joint 7, coopérant avec un logement 16 prévu à la partie supérieure de la parclose 5 et mis en place après montage du remplissage 2 et de la parclose 5, assure le maintien dudit remplissage 2 et le blocage de la parclose 5.

Le profilé 1 ou 4 est avantageusement pourvu, de manière connue, sur sa face externe tournée vers une agression éventuelle, d'un logement de réception d'un renfort de blindage 9 permettant de garantir une homogénéité entre la protection pare-balles du remplissage 2 et celle du profilé 1 ou 4.

La fixation de la parclose 5 conforme à l'invention et sa résistance aux agressions suivant la flèche F sont assurées par les trois appuis 10 à 12 et par le positionnement de ces appuis.

Conformément à l'invention, les appuis 10 et 11 sont situés respectivement en haut et en bas et de part et d'autre d'une languette 13 de la parclose 5 s'étendant avec une faible oblicité par rapport à la verticale sous le corps de la parclose 5 et pénétrant dans le logement 8 du profilé 1 ou 4, qui est sous forme d'un V à fond légèrement applati et faiblement ouvert, et l'appui 12 est avantageusement sous forme d'une languette, recourbée en direction de la languette 13, raccordée au corps de la parclose 5 sensiblement au niveau de l'appui 10 et du côté opposé à ce dernier, s'étendant sensiblement perpendiculairement à ladite languette 13, et coopère, avec un léger jeu 15, avec un élément en forme de crochet 14 du profilé 1 ou 4 prévu à l'extrémité du logement 8 du côté opposé à l'appui 10 de la parclose 5.

Du fait de leur éloignement sur la languette 13, les appuis 10 et 11 de la parclose 5 dans le logement 8 du profilé 1 permettent la réalisation d'un couple résistant à la poussée de l'agression. Le troisième appui 12, qui est totalement indépendant et non solidaire de la déformation ou du déplacement des deux appuis précités permet, au cours de l'agression, l'obtention d'un complément de résistance dès que le point d'appui 10 aura effectué un déplacement correspondant au jeu 15 de l'appui 12 sur l'élément en forme de crochet 14.

Conformément à l'invention, les appuis 10 à 12 sont positionnés de telle manière que les efforts qu'ils supportent, suite à une agression, génèrent des déformations qui sont sans effets sur la performance des autres appuis, c'est-à-dire que l'appui 10 travaillera à la flexion sans pour autant affaiblir la fonction de l'appui 11 ou de l'appui 12. De même l'appui 11 sera sollicité à la flexion sans affaiblissement correspondant de l'appui 10 ou 12, ce dernier étant sollicité simultanément à la flexion et au cisaillement, également sans effets négatifs sur les autres appuis, de sorte que la résistance de la fixation de la parclose 5 sera toujours optimale.

La figure 3 représente la parclose 5 en position dans le logement 8 du profilé 1, les deux appuis 10 et 11 étant réalisés respectivement à l'extrémité du logement en V 8 tourné vers 1 intérieur du local à protéger et sur le côté du fond applati dudit logement 8 tourné vers le remplissage 2. Le logement 8 présente une forme en V afin de permettre une mise en place aisée de la parclose 5 et son verrouillage avant la mise en place du joint 7, sans nécessiter une déformation élastique de l'une ou l'autre languette 12 ou 13 de ladite parclose 5, tout en optimisant sa résistance grâce à la forme partiellement trapézoïdale à inertie optimale du corps de la parclose 5 et du logement 8. La parclose 5 est donc mise en place en position inclinée par rapport à sa position de service verrouillé, de manière à permettre l'accrochage de son point d'appui 12 sous l'élément en forme de crochet 14 du profilé 1 ou 4, l'arrivée de la languette 13 au fond du logement 8 au point d'appui 11 commandant le pivotement dans sa position de service. Le joint 7 est alors inséré sous pression entre le remplissage 2 et la parclose 5 et est maintenue sur cette dernière par coopération avec un logement 16 prévu de manière connue à sa partie supérieure.

La figure 4 représente une variante de réalisation de l'invention, dans laquelle la parclose 5 est verrouillée en position de service au moyen d'un élément démontable 17 tel qu'une vis, ou analogue, qui réalise un encastrement à résistance accrue et qui est mis en place à partir du côté interne du profilé 1 ou 4.

Enfin, la figure 5 représente une autre variante de réalisation de l'invention dans laquelle l'élément démontable de verrouillage 17 est protégé par un couvercle 18 fixé sur le profilé 1 ou 4 au moyen de pattes élastiques coopérant avec des ergots de ce dernier, les faces externes du couvercle 18 et du corps de la parclose 5 étant alignées entre elles.

Grâce à l'invention, il est possible de réaliser un profilé pour huisseries métalliques permettant le montage de remplissages de blindage et résistant à des agressions par chocs, au moyen de grosses masses, de pieds de biche, d'armes à feu, de pierres, etc...

Bien entendu, l'invention n'est pas limitée au mode de réalisation décrit et représenté aux dessins annexés. Des modifications restent possibles, notamment du point de vue de la constitution des divers éléments, ou par substitution d'équivalents techniques, sans sortir pour autant du domaine de protection de l'invention, qui est déterminé par le contenu des revendications.

## Revendications

1. Profilé de sécurité pour huisseries métalliques, constitué par un profilé (1, 4) destiné à un remplissage de sécurité (2) et par une parclose (5) de fixation dudit remplissage (2), la parclose (5) présentant, d'une part, deux appuis (10, 11) coopérant avec le profilé (1) et, d'autre part, un troisième appui (12) formant simultanément accrochage, caractérisé en ce que les appuis (10, 11) coopérant avec le profilé (1) sont disposés suivant une ligne sensiblement perpendiculaire à une force d'attaque se produisant sur le remplissage (2) et se combinent de manière à résister à une poussée (F) transmise à la parclose (5), en ce que le troisième appui est indépendant des deux premiers appuis (10, 11) et non solidaire de leur déformation éventuelle, offrant, en cours d'attaque, un complément de résistance à la poussée et au basculement de la parclose (5) hors de son logement (8) dans le profilé (1, 4), en ce que les trois points d'appui (10 à 12) réalisent un assemblage rigide du profilé (1, 4) et de la parclose (5) et, en coopération avec un joint (7), un maintien du remplissage (2) et un blocage de la parclose (5) en position de fermeture, et en ce que les deux premiers appuis (10 et 11) sont situés respectivement en haut et en bas et de part et d'autre d'une languette (13) de la parclose (5) s'étendant avec une faible oblicité par rapport à la verticale sous le corps de la parclose (5) et pénétrant dans le logement (8) du profilé (1 ou 4), qui est sous forme d'un V à fond légèrement applati et faiblement ouvert, et l'appui (12) est sous forme d'une languette, recourbée en direction de la languette (13), raccordée au corps de la parclose (5) sensiblement au niveau de l'appui (10) et du côté opposé à ce dernier, s'étendant sensiblement perpendiculairement à ladite languette (13), et coopère, avec un léger jeu (15), avec un élément en forme de crochet (14) du profilé (1 ou 4) prévu à l'extrémité du logement (8) du côté opposé à l'appui (10) de la parclose (5) et en ce qu'un joint (7), coopérant avec un logement (16) prévu à la partie supérieure de la parclose (5) et mis en place après montage du remplissage (2) et de la parclose (5), assure le maintien dudit remplissage (2) et le blocage de la parclose (5).

## Claims

1. Security profile for metal frames consisting of a profile (1, 4) intended for a security filling (2) and of a cover strip (5) for fixing said filling (2), the cover strip (5) having, on the one hand, two supports (10, 11) cooperating with the profile (1) and, on the other hand, a third support (12) simultaneously forming a hook, characterised in that the supports (10, 11) cooperating with the profile (1) are arranged along a line which is substantially perpendicular to an attacking force produced on the filling (2) and are combined so as to resist a thrust (F) transmitted to the cover strip (5), in that the third support is independent of the first two supports (10, 11) and is not associated with the possible deformation thereof, and, during an attack, complements the resistance to the thrust and to the rocking of the cover strip (5) out of its housing (8) in the profile (1, 4), in that the three support points (10 to 12) produce a rigid connection between the profile (1, 4) and the cover strip (5) and, in co-operation with a packing (7), hold the filling (2) and lock the cover strip (5) in the closed position, and in that the first two supports (10 and 11) are located respectively at the top and at the bottom and on either side of a tongue of the cover strip (5) extending with slight obliqueness relative to the vertical beneath the body of the cover strip (5) and penetrating in the housing (8) of the profile (1 or 4), which is in the form of a slightly open (V) having a slightly flattened base, and the support (12) is in the form of a tongue which is bent in the direction of the tongue (13), is connected to the body of the cover strip (5) substantially in the region of the support (10) and on the side remote from it, and extends substantially perpendicularly to said tongue (13) and the support (12) co-operates, with slight clearance (15), with a hook-shaped element (14) of the profile (1 or 4) provided at the end of the housing (8) on the side remote from the support (10) of the cover strip (5) and in that a packing (7) co-operating with a housing (16) provided at the upper part of the cover strip (5) and positioned after installation of the filling (2) and of the cover strip (5) holds said filling (2) and locks the cover strip (5).

## Patentansprüche

1. Sicherheitsprofil für Metalleinfassungen, bestehend aus einem für eine Sicherheitsfüllung (2) vorgesehenen Profil (1,4) und einer Deckleiste (5) zur Befestigung der besagten Füllung (2), wobei die Deckleiste (5) einerseits zwei mit dem Profil (1) zusammenwirkende Auflagen (10,11) und andererseits eine gleichzeitig eine Verankerung bildende dritte Auflage (12) aufweist,
dadurch gekennzeichnet, daß die mit dem Profil (1) zusammenwirkenden Auflagen (10,11) entlang einer im wesentlichen zu einer auf die Füllung (2) einwirkenden Angriffskraft senkrechten Linie angeordnet sind und sich so kombinieren, daß sie einer auf die Deckleiste (5) übertragenen ausgeübten Schubkraft (F) widerstehen, daß die dritte Auflage von den ersten beiden Auflagen (10,11) unabhängig und mit deren eventueller Verformung nicht direkt verbunden ist, wobei diese im Verlauf des Angriffs der Kraft einen zusätzlichen Widerstand gegen die Schubkraft und gegen das Herausklappen der Deckleiste (5) aus ihrem Sitz (8) im Profil (1,4) liefert, daß die drei Auflagepunkte (10 bis 12) eine steife Montage des Profils (1,4) und der Deckleiste (5) sowie im Zusammenwirken mit einer Dichtung (7) eine Abstützung der Füllung (2) und eine Blockierung der Deckleiste (5) in der Schließposition bewirken und daß die beiden ersten Auflagen (10 und 11) sich beiderseits oberhalb bzw. unterhalb einer Lasche (13) der Deckleiste (5) befinden, die sich mit leichter Neigung bezüglich zur Senkrechten unter der Deckleiste (5) erstreckt und in den Sitz (8) des Profils (1 oder 4) eindringt, der die Form eines V mit leicht abgeflachtem und etwas geöffnetem Boden annimmt, und die Auflage (12) die Form einer in Richtung der Lasche (13) gebogenen Lasche annimmt, die mit dem Körper der Deckleiste (5) im wesentlichen in Höhe der Auflage (10) und der entgegengesetzten Seite der letzteren verbunden ist und sich im wesentlichen senkrecht zu besagter Lasche (13) erstreckt, und mit leichtem Spiel (15) mit einem hakenförmigen Element (14) des Profils (1 oder 4) zusammenwirkt, das am Ende des Sitzes (8) der zur Auflage (10) der Deckleiste (5) entgegengesetzten Seite vorgesehen ist, und daß eine mit einem am Oberteil der Deckleiste (5) vorgesehenen Sitz (16) zusammenwirkende und nach der Montage der Füllung (2) und der Deckleiste (5) angebrachte Dichtung (7) die Abstützung der besagten Füllung (2) und die Blockierung der Deckleiste (5) sicherstellt.
